# FASCICULE DE BREVET EUROPEEN

(11) **EP 0 207 923 B1**
(45) Date de publication et mention de la délivrance du brevet: **15.11.1989**
(21) Numéro de dépôt: 86870084.0
(22) Date de dépôt: 12.06.1986
(51) Int. Cl.: G01D 5/20, G01B 7/00

(54) **Appareil de détection d'écarts**
Verschiebungsdetektor
Displacement detector

(30) Priorité: 14.06.1985 BE 215185
(43) Date de publication de la demande: 07.01.1987
(73) Titulaire: HUMBLET, Fernand, B-4170 Comblain-au-Pont (BE)
(72) Inventeur: HUMBLET, Fernand, B-4170 Comblain-au-Pont (BE)
(74) Mandataire: van Malderen, Michel

(56) Documents cités:
- FR-A- 2 473 168
- US-A- 2 058 518
- US-A- 2 478 363
- US-A- 3 551 790

## Description

L'invention concerne un appareil pour détecter un écart physique que présente une pièce, par exemple les mouvements ou déformations d'une pièce ou les variations d'épaisseur d'une pièce.

Un tel appareil est connu du document US-A-2 058 518. Ce document décrit un appareil pour détecter les variations d'épaisseur d'une pièce comprenant quatre électro-aimants, un électro-aimants au mouis ayant son circuit magnétique ouvert, et une armature mobile liée à la pièce à contrôler.

Une application exemplaire de l'appareil selon l'invention est celle de limiteur de charge pour un engin de levage et c'est dans cette application exemplaire que l'invention sera considérée plus particulièrement dans ce qui suit.

La fonction d'un limiteur de charge sur un engin de levage est d'arrêter le mouvement de l'engin de levage lorsque la charge soulevée atteint une valeur nominale déterminée. Les dispositifs existants comportent un détecteur à jauge de contrainte qui engendre un signal proportionnel à l'effort qui prend naissance dans le câble de suspension et un appareil de mesure éventuellement doté d'un moyen de protection contre les fausses alarmes. Une jauge de contrainte doit être intimement liée à la pièce à contrôler et elle est indissociable de celle-ci. De plus, les dispositifs existants ont des performances qui ne satisfont pas aux conditions exigées pour assurer une parfaite sécurité de fonctionnement. Notamment, il ne suffit pas qu'un limiteur de charge soit capable d'interrompre la montée d'une charge lorsqu'une surcharge limite admissible donnée est atteinte, il faut encore qu'il soit capable de limiter en toute circonstance les efforts dynamiques au pont supportant l'engin de levage.

Enfin, les dispositifs existants sont sensibles aux surcharges, aux variations de température et aux oscillations, ce qui provoque des décen- chements intempestifs, des dégradations des performances, voire des dégradations mécaniques qui rendent inefficaces les moyens de sécurité eux-mêmes.

L'invention a pour objet un appareil de détection électronique qui est d'un réglage souple et d'une application universelle et qui est relativement insensible aux oscillations et aux variations de température.

Un autre objet de l'invention est un appareil de détection d'écarts doté d'un auto-contrôle qui garantit une parfaite sécurité de fonctionnement et d'utilisation.

Suivant un autre aspect, l'invention a pour objet un appareil de sécurité pour engin de levage, qui est d'une grande résistance mécanique et qui satisfait à toutes les conditions requises pour assurer une parfaite sécurité et notamment pour limiter à tout moment les efforts dynamiques au pont et qui permet de régler la surcharge admissible avec grande précision.

Ces objectifs sont atteints selon l'invention par un appareil de détection d'écarts comprenant quatre électro-aimants montés en pont de Wheatstone, un électro-aimant au moins ayant son circuit magnétique ouvert et les autres électro-aimants ayant leur circuit magnétique fermé, une armature mobile disposée à une certaine distance des extrémités du circuit magnétique ouvert précité et liée à la pièce à contrôler de manière à se rapprocher progressivement dudit circuit magnétique ouvert en fonction de la valeur de l'écart physique de la pièce à contrôler.

Un circuit conditionneur de seuil est connecté pour recevoir le signal de détection du pont de Wheatstone et au moins un signal de seuil, de préférence réglable, pour produire au moins un signal d'alarme lorsque le signal de détection dépasse chaque fois la valeur d'un signal de seuil.

Le détecteur d'écarts peut être combiné à un capteur à déformation comprenant, selon l'invention, un corps présentant au moins une zone de déformation élastique capable de répondre élastiquement à une sollicitation mécanique extérieure appliquée audit corps de manière à modifier la longueur de ce corps, une extrémité du corps étant rendue solidaire du boîtier du pont de détection et l'autre extrémité du corps étant liée à l'armature mobile du détecteur, de manière que l'armature mobile se trouve déplacée par rapport au boîtier du détecteur en fonction de la sollicitation mécanique extérieure appliquée au corps précité.

L'appareil de détection selon l'invention a pour avantages de pouvoir être utilisé dans n'importe quel environnement (vibrations, température) et de permettre une grande souplesse de réglage. De plus, le signal de détection produit est considérablement (50 à 100 fois) plus important que celui produit par les jauges de contrainte de sorte que ce signal de détection peut être transmis à grande distance vers un moniteur électronique sans nécessiter de précautions particulières.

En outre, combiné au capteur à déformation selon l'invention, l'appareil de détection constitue un appareil de contrôle d'une grande sécurité du fait que le capteur ne subit aucune dégradation même si la sollicitation appliquée au capteur est cinq ou six fois supérieure à la valeur nominale prévue.

Le détecteur d'écarts selon l'invention permet de détecter et contrôler tout écart physique, tout déplacement ou toute déformation, même micrométrique, d'une pièce. Il est ainsi susceptible de nombreuses applications. Par exemple, le contrôle de la déformation d'une poutre, d'une charpente, d'un bâti de machine, d'un châssis de camion; le contrôle continu de l'épaisseur d'un revêtement; le contrôle de la planéité d'une pièce, sans compter son utilisation dans un limiteur de charge comme déjà mentionné plus haut.

L'invention est exposée plus en détail dans ce qui suit en s'appuyant sur les dessins ci-annexés dans lesquels:
- la figure est un schéma simplifié de l'appareil de détection d'écarts selon l'invention;
- les figures 2 à 4 représentent trois modes d'exécution exemplaires d'un capteur à déformation selon l'invention destiné à être combiné à l'appareil de détection d'écarts selon l'invention.

Se reportant à la figure 1, on voit quatre électro-aimants 11 - 14 montés en pont de Wheatstone. Deux électro-aimants 11, 13 ont leur circuit magnétique ouvert et deux électro-aimants 12, 14 ont leur circuit magnétique fermé. Un seul électro-aimant pourrait avoir un circuit magnétique ouvert mais l'inventeur a constaté que la sensibilité de détection est meilleure lorsque l'on prévoit au moins deux électro-aimants à circuit magnétique ouvert connectés dans deux branches non contiguës du pont. Les électro-aimants sont disposés dans un boîtier métallique 16 et noyés dans une résine epoxy servant à figer les électro-aimants dans le boîtier et à les isoler afin d'empêcher leur échauffement tout en les maintenant tous exactement à la même température.

A une certaine distance E des extrémités du ou des circuits magnétiques ouverts du pont 10 est disposée une armature mobile 15 liée à la pièce à contrôler de manière à se rapprocher progressivement du ou des circuits magnétiques ouverts précités en fonction de l'écart que présente la pièce à contrôler, par exemple à mesure que cette pièce se déforme sous l'effet d'une sollicitation. Le courant électrique qui circule dans les enroulements des électro-aimants 11 et 13 varie régulièrement en fonction du déplacement de l'armature 15 par rapport aux circuits magnétiques ouverts, c'est-à-dire en fonction de la variation de l'entrefer E. Le courant de détection D est appliqué à un circuit conditionneur de seuil 20 dans lequel il est comparé à une valeur de seuil réglable prédéterminée S afin de produire un signal d'alarme A lorsque le signal de détection D dépasse le seuil prédéterminé. Dans le mode de réalisation représenté à la figure 1, le détecteur comprend deux circuits de seuil agencés chacun pour une valeur de seuil distincte S1 et S2. Les seuils sont réglables au moyen des potentiomètres 21A et 21 B respectivement. Les signaux d'alarme A produits à la sortie du détecteur actionnent des relais de commande dans un bloc relais 27 et ceux-ci transmettent les signaux de commande nécessaires aux organes d'entraînement de la machine sur laquelle est installé l'appareil de détection. Chaque circuit de seuil 20 commande un relais de sortie 26. L'enclenchement de ces relais est avantageusement temporisé par un dispositif de temporisation 23 réglable à l'aide d'un potentiomètre 24. Chaque franchissement de seuil est indiqué sur un voyant lumineux 25. L'ajustement de chaque seuil S permet de provoquer l'équilibre du pont 10 à la valeur souhaitée et ce, quelle que soit la largeur de l'entrefer E. Il est donc possible d'équilibrer électroniquement le pont de détection dans une gamme de variation de l'entrefer E allant par exemple de 0 à 3 mm. Cela confère au détecteur selon l'invention non seulement une grande sensibilité, mais également une grande souplesse. Il est même possible de prévoir quatre électro-aimants à circuit magnétique ouvert, disposés chacun dans une branche du pont afin de contrôler chacun un écart distinct ou une charge distincte.

L'armature mobile 15 est liée à la pièce à contrôler. Dans l'exemple d'application considéré ici, c'est-à-dire celui d'un limiteur de charge pour engin de levage, l'armature précitée est intégrée à un capteur à déformation destiné à capter le niveau de la sollicitation appliquée au câble de suspension par une charge suspendue. Des modes d'exécution exemplaires d'un capteur à déformation selon l'invention seront décrits plus loin en s'appuyant sur les figures 2 à 4.

Pour l'instant, considérons par exemple un capteur dimensionné pour une charge nominale de 1000 kg et équipé du dispositif de détection décrit précédemment, l'ensemble étant installé sur un pont roulant. Le réglage du premier seuil de détection S1 s'effectue à l'aide du potentiomètre 21A uniquement avec le poids du crochet qui sert à suspendre la charge. Le potentiomètre 21A est ajusté avec précision de manière à franchir avec le plus petit dépassement possible, le point d'allumage du témoin 22A; on règle alors la temporisation T1 à l'aide du potentiomètre 24A en visualisant sur un témoin lumineux 25A. A ce moment, si le crochet descend au sol, le détecteur de seuil coupe automatiquement le mouvement de descente lorsque le crochet touche le sol.

Après avoir suspendu la charge de 1000 kg, on effectue le réglage du deuxième seuil de détection S2 à l'aide du potentiomètre 21 B. On ajuste ce potentiomètre de manière à franchir avec le plus petit dépassement possible, le point d'allumage du témoin 22B puis on règle le potentiomètre 21 B très lentement à contresens jusqu'à ce que le témoin 22B s'éteigne. Simultanément, après avoir enclenché le mouvement de levage, on règle la temporisation T2 à l'aide du potentiomètre 24B de manière que les effets dynamiques engendrés au moment du démarrage n'aient aucune influence, ce qui se visualise sur le témoin 25B. Au moment du démarrage, le témoin 25B ne pourra pas s'allumer. Lorsque ces réglages sont effectués, le limiteur de charge est réglé pour arrêter le mouvement de l'engin de levage dès que la charge nominale de 1000 kg sera dépassée. La conception et le réglage du détecteur ont ainsi pour effet de neutraliser les effets dynamiques et les effets de résonance dans les structures sur lesquelles est installé l'appareil de détection.

Revenant à présent aux figures 2 à 4 on voit que le capteur consiste en une pièce métallique parallélipipédique dans le corps de laquelle est créée au moins une zone de déformation susceptible de faire varier la longueur de la pièce lorsqu'elle est soumise soit à une traction, soit à une compression. Dans l'exemple illustré à la figure 2, le capteur est agencé pour détecter des déformations provoquées par un effort de traction. Ce capteur 30 présente deux zones de déformation 31A et 31 B. Le nombre de zones de déformation peut être quelconque et varier suivant la surface disponible de la pièce utilisée et suivant la valeur de la déformation désirée. Les zones de déformation 31A et 31B sont créées par la formation des découpures 32 et 33 respectivement, ce qui laisse la pièce 30 avec deux branches 34 et 35. Lorsqu'on exerce une traction sur les deux branches 34 et 35, ces branches servent de bras de levier pour produire la déformation souhaitée dans les zones 31A et 31 B, la déformation produite se trouvant automatiquement amplifiée mécaniquement à l'extrémité des branches 34 et 35. Une branche, en l'occurrence la branche 34, porte une pièce de support 36 sur laquelle est fixée le boîtier du détecteur 10. L'extrémité 37 de l'autre branche, à savoir la branche 35, porte l'armature mobile 15 du détecteur.

Les sections de déformation sont calculées en fonction de la charge à contrôler et surtout de manière que le taux de travail, sous l'effet de la charge nominale pour laquelle le capteur est prévu, soit nettement inférieur au taux de flambage.

Le flambage de la pièce mécanique est rendu impossible grâce à l'adjonction des pièces de butée 38 et 39 contrôlant la déformation de la pièce, dans les paramètres souhaités. Ces deux butées 38 et 39 sont des vis en acier à haute résistance, qualité 12.9 par exemple, calculées en fonction du couple de traction qu'elles devront subir. Elles traversent respectivement et sur toute la hauteur, les branches 34 et 35 dans un alésage de diamètre supérieur à leur diamètre propre et viennent chacune se visser dans le corps central de la pièce 30. Les vis 38 et 39 sont réglées en fonction de la déformation souhaitée, et définitivement bloquées pour empêcher toute variation des paramètres.

En ajustant la longueur des branches 34 et 35 ou la distance entre l'axe des points de mesure 36 et 37 et l'axe d'application de l'effort, on règle la valeur de déformation qui sera mesurée aux points de mesure précités. De même, il suffit d'agir sur les deux vis 38 et 39 pour limiter le seuil de déformation mécanique de la pièce, rendant impossible le dépassement de la limite élastique des sections de déformation 31. Ce capteur peut résister à des sollicitations cinq à six fois supérieures à la charge nominale pour laquelle il a été prévu, sans risque de dégradation quelconque. En faisant varier la ou les sections de déformation ou en augmentant simplement l'épaisseur de la pièce 30, on obtient une gamme illimitée de capteurs de traction qui sont fonction de la charge à contrôler.

Soit par exemple un capteur calculé pour une charge nominale de 1000 kg. Lorsque cette charge agit directement sur le capteur et que l'on obtient une élongation de 0,6 mm entre les deux points de mesure combinés, la déformation de 0,6 mm est la valeur de déformation cumulée des branches 34 et 35, à savoir, à valeur égale, 0,3 mm pour la branche 34 et 0,3 mm pour la branche 35. Les deux vis 38 et 39 sont alors être réglées pour une déformation maximum d'environ 0,4 mm à partir du repos, c'est-à-dire sans charge. Dès lors, la plage de déformation contrôlée et mesurée pourra varier sous l'effet de la charge de 0 à 0,8 mm, point maximum pour atteindre le blocage mécanique du capteur de traction. La tolérance de l'entrefer E est établie de manière à conserver un faible jeu (par exemple 0,2 mm) lorsque le blocage maximum est réalisé, la déformation mécanique aux points de mesure 36 et 37 étant alors impossible.

La figure 3 montre un capteur comportant le même corps que le capteur de la figure 2 mais agencé pour mesurer des déformations provoquées par des efforts de compression. On observe la différence d'agencement notamment au montage des pièces 36 et 37 couplant les branches 34 et 35 du capteur au détecteur. Dans ce mode d'exécution, les vis de blocage 38 et 39 travaillent à la compression et non plus à la traction.

La figure 4 montre une exécution du capteur selon l'invention agencé pour être fixé sur un câble de suspension. Cela permet d'installer le dispositif selon l'invention sur un engin de levage existant sans en modifier la structure. Le capteur consiste ici en une pièce 30 présentant une zone de déformation élastique 31 et deux branches 34 et 35 formées par une découpure 32. La branche 34 porte deux bras 41 et 42 sur lesquels sont montées deux poulies 43 et 44. La branche 35 porte un bras 45 à l'extrémité duquel est monté un dispositif pince-câble 46. L'appareil est fixé sur le câble de suspension de telle manière que le câble C passe dans les gorges des deux poulies 43 et 44 et sous le pince-câble 46. Les extrémités des bras 41 et 42 sont munies de deux vis d'arrêt 47 et 48 destinées à maintenir le câble C dans les gorges des poulies. Le détecteur est monté sur la branche 35 du capteur et l'armature mobile 15 est fixée sur le bras 41. L'armature 15 se rapproche du circuit magnétique ouvert contenu dans le détecteur à mesure que croît la sollicitation créée dans le câble de suspension C par la charge suspendue. Dans ce cas, la résistance mécanique du capteur n'a aucune influence sur le coefficient de sécurité de l'installation puisque le capteur ne se trouve pas inséré dans la chaîne de traction; le coefficient de sécurité dépend uniquement du coefficient de sécurité du câble.

Pour étendre la gamme de ce capteur en fonction de la charge à contrôler, il suffit de faire varier trois paramètres: la section de déformation de la pièce, l'épaisseur de la pièce en acier allié et l'angle de déviation du câble en agissant sur la longueur du bras 45 ou sur le diamètre des poulies 43 et 44. La combinaison de ces trois facteurs donne une gamme illimitée de capteurs de traction.

Pour obtenir le blocage de la déformation à la valeur souhaitée, il suffit également d'agir sur la vis de blocage 49. Les caractéristiques ci-dessus sont les seules différences entre les deux capteurs qui, au besoin, peuvent être utilisés simultanément pour contrôler une même charge.

Le bloc relais assure les fonctions suivantes:
- signaler tout dérangement possible dans le lecteur, par exemple: interruption où défectuosité d'un enroulement d'électro-aimant, interruption dans le câble de raccordement, mauvais contact au bornier, écrasement du câble, etc.;
- signaler toute défectuosité d'un élément dans l'alimentation stabilisée, par exemple: fusible sauté, transformateur brûlé, stabilisateur défectueux, etc.;
- signaler toute coupure du courant réseau ou tout déséquilibre d'une phase;
- signaler toute défectuosité dans le module électronique, par exemple: circuit intégré défectueux, diode défectueuse, mauvais contact au bornier, etc.
- signaler toute défectuosité dans le circuit de relayage, par exemple: bobine de relais brûlée, contact perlé, fusible de protection sauté, mauvaise connexion, etc.;
- signaler toute défectuosité du capteur, par exemple: affaiblissement d'un élément mécanique, mauvaise utilisation du capteur, déformation permanente, etc.

En bref, le bloc relais signale toute variation des paramètres pour lesquels le module électronique a été réglé, c'est-à-dire que tout déréglage au niveau de la fixation du détecteur sur le capteur ou tout essai de modification pirate entraîne automatiquement la neutralisation de l'installation.

L'appareil est ainsi doté d'un auto-contrôle permanent qui empêche tout fonctionnement si une défectuosité apparaît, l'appareil se plaçant en sécurité instantanément de la même manière que si la charge nominale pour laquelle l'appareil a été réglé se trouve dépassée, Autrement dit, l'appareil de sécurité selon l'invention ne sert pas simplement à surveiller une charge de façon sûre, il signale également toute circonstance extérieure qui l'entrave dans son fonctionnement.

L'appareil peut être complété d'un dispositif de signalisation lumineuse et/ou acoustique, prévu à proximité ou à distance, pour informer directement l'utilisateur lorsque la charge pour laquelle l'appareil a été réglé, se trouve dépassée ou lorsque son fonctionnement est entravé.

## Revendications

1. Appareil pour détecter un écart physique que présente une pièce, comprenant quatre électro-aimants (11 - 14) montés en pont de Wheatstone (10), un électro-aimant au moins (11, 13) ayant son circuit magnétique ouvert, les autres électro-aimants (12, 14) ayant leur circuit magnétique fermé; une armature mobile (15) disposée à une certaine distance (E) des extrémités du circuit magnétique ouvert précité et liée à la pièce à contrôler de manière à se rapprocher progressivement dudit circuit magnétique ouvert en fonction de la valeur dudit écart physique de la pièce à contrôler.

2. Appareil selon la revendication 1, caractérisé en ce que le pont de Wheatstone (10) comporte au moins deux électro-aimants à circuit magnétique ouvert, connectés dans deux branches non contiguës.

3. Appareil selon la revendication 1 ou 2, caractérisé en ce qu'il comprend en outre un circuit conditionneur de seuil (20) connecté pour recevoir le signal de détection (D) du pont de Wheatstone (10) et au moins un signal de seuil (S), de préférence réglable, et pour produire au moins un signal d'alarme (A) lorsque le signal de détection (D) dépasse chaque fois la valeur du signal de seuil.

4. Appareil selon la revendication 3, caractérisé en ce que des moyens de temporisation (23, 24) sont connectés à la sortie du circuit conditionneur de seuil afin de retarder la production du ou des signaux d'alarme (A).

5. Appareil selon l'une quelconque des revendications précédentes, caractérisé en ce qu'il comprend un capteur à déformation consistant en un corps (30) présentant au moins une zone de déformation élastique (31) capable de répondre élastiquement à une sollicitation mécanique extérieure appliquée audit corps de manière à modifier la longueur dudit corps, une extrémité du corps (30) étant rendue solidaire du boîtier du pont de détection (10) et l'autre extrémité du corps (30) étant liée à l'armature mobile (15) du détecteur, de manière que l'armature mobile (15) se trouve déplacée par rapport au boîtier du détecteur en fonction de la sollicitation mécanique extérieure appliquée au corps précité.

6. Appareil selon la revendication 5, caractérisé en ce que le capteur est constitué d'une pièce (30) présentant au moins une branche (34, 35) raccordée au corps de la pièce par une zone de déformation élastique (31) de manière à subir un mouvement angulaire par rapport au corps de la pièce sous l'effet d'une sollicitation mécanique appliquée à la pièce.

7. Appareil selon la revendication 5 ou 6, caractérisé en ce que le corps (30) du capteur à déformation est muni d'au moins une butée (38, 39), de préférence réglable, pour limiter la déformation produite par une sollicitation mécanique afin d'éviter le flambage.

8. Appareil selon l'une quelconque des revendications précédentes caractérisé en ce qu'il est associé à un capteur de déformation comportant un corps (30) présentant au moins une zone de déformation élastique (31) capable de répondre élastiquement à une sollicitation mécanique provoquée par ladite charge ou ladite force de manière à modifier la longueur du corps (30) précité.

9. Appareil selon l'une quelconque des revendications 1 à 7 caractérisé en ce qu'il est associé à un capteur à déformation constitué d'une pièce (30) présentant au moins une branche (34, 35) raccordée au corps de la pièce par une zone de déformation élastique (31) de manière à subir un mouvement angulaire par rapport au corps de la pièce sous l'effet d'une sollicitation mécanique appliquée à la pièce.

10. Utilisation de l'appareil selon l'une quelconque des revendications 1 à 7 dans un capteur à déformation comportant un corps (30) présentant au moins une zone de déformation élastique (31) capable de répondre élastiquement à une sollicitation mécanique provoquée par ladite charge ou ladite force de manière à modifier la longueur du corps (30) précité, en particulier un corps d'une pièce comportant au moins une branche (34, 35) raccordée audit corps par une zone de déformation élastique (31) de manière à subir un mouvement angulaire par rapport au corps de la pièce sous l'effet d'une sollicitation mécanique appliquée à la pièce.

## Patentansprüche

1. Verschiebungsdetektor aus vier Elektromagneten (11 - 14), die als Wheatstonesche Brücke (10) geschaltet sind, wobei bei mindestens einem Elektromagneten (11, 13) der magnetische Kreis geöffnet ist, und bei den anderen Elektromagneten (12, 14) der magnetische Kreis geschlossen ist; und aus einem beweglichen Anker (15), der in einem gewissen Abstand (E) von den Enden des vorgenannten offenen magnetischen Kreises angeordnet ist und mit dem zu kontrollierenden Teil verbunden ist, wobei er sich entsprechend der Größe der Verschiebung des zu kontrollierenden Teils zunehmend an den besagten offenen magnetischen Kreis annähert.

2. Verschiebungsdetektor gemäß Anspruch 1, dadurch gekennzeichnet, daß die Wheatstonesche Brücke (10) mindestens zwei Elektromagnete mit offenem magnetischem Kreis aufweist, die in zwei nicht benachbarten Zweigen liegen.

3. Verschiebungsdetektor gemäß Anspruch 1 oder 2, dadurch gekennzeichnet, daß er außerdem einen Schwellenkonditionierungskreis (20) aufweist, der so angeschlossen ist, daß er das Nachweissignal (D) der Wheatstoneschen Brücke (10), und mindestens ein, vorzugsweise einstellbares Schwellensignal erhält, und daß mindestens ein Alarmsignal (A) erzeugt wird, wenn das Nachweissignal (D) den Wert des Schwellensignals übersteigt.

4. Verschiebungsdetektor gemäß Anspruch 3, dadurch gekennzeichnet, daß am Ausgang des Schwellenkonditionierungskreises Verzögerungsmittel (23, 24) angeschlossen sind, um die Erzeugung des oder der Alarmsignale (A) zu verzögern.

5. Verschiebungsdetektor gemäß irgendeinem der vorhergehenden Ansprüche, dadurch gekennzeichnet, daß er einen Verformungsfühler aufweist, aus einem Körper (30) mit mindestens einer elastischen Verformungszone (31), die auf eine äußere mechanische Beanspruchung des besagten Körpers in einer solchen Weise elastisch reagiert, daß die Länge des besagten Körpers verändert wird, wobei ein Ende des Körpers (30) mit dem Gehäuse der Nachweisbrücke (10), und das andere Ende des Körpers (30) mit dem beweglichen Anker (15) des Detektors in einer solchen Weise fest verbunden ist, daß der bewegliche Anker (15) entsprechend der äußeren mechanischen Beanspruchung des vorgenannten Körpers bezüglich des Gehäuses des Detektors verschoben wird.

6. Verschiebungsdetektor gemäß Anspruch 5, dadurch gekennzeichnet, daß der Verformungsfühler aus einem Teil (30) besteht, das mindestens einen Schenkel (34, 35) aufweist, der über eine elastische Verformungszone (31) in einer solchen Weise mit dem Körper des Teils verbunden ist, daß er bei einer mechanischen Beanspruchung des Teils eine Winkelbewegung bezüglich des Körpers des Teils ausführt.

7. Verschiebungsdetektor gemäß Anspruch 5 oder 6, dadurch gekennzeichnet, daß der Körper (30) des Verformungsfühlers mit mindestens einem, vorzugsweise einstellbaren Anschlag (38, 39) versehen ist, um die durch eine mechanische Beanspruchung hervorgerufene Verformung zu begrenzen, damit eine Knickung vermieden wird.

8. Verschiebungsdetektor gemäß irgendeinem der vorhergehenden Ansprüche, dadurch gekennzeichnet, daß er mit einem Verformungsfühler kombiniert ist, aus einem Körper (30) mit einer elastischen Verformungszone (31), die auf eine durch eine Last oder eine Kraft hervorgerufene mechanische Beanspruchung in einer solchen Weise elastisch reagiert, daß die Länge des vorgenannten Körpers (30) verändert wird.

9. Verschiebungsdetektor gemäß irgendeinem der Ansprüche 1 bis 7, dadurch gekennzeichnet, daß er mit einem Verformungsfühler kombiniert ist, aus einem Teil (30) mit mindestens einem Schenkel (34, 35), der über eine elastische Verformungszone (31) in einer solchen Weise mit dem Körper des Teils verbunden ist, daß er bei einer mechanischen Beanspruchung des Teils eine Winkelbewegung bezüglich des Körpers des Teils ausführt.

10. Verwendung des Verschiebungsdetektors gemäß irgendeinem der Ansprüche 1 bis 7 bei einem Verformungsfühler aus einem Körper (30) mit einer elastischen Verformungszone (31), die auf eine durch die besagte Last oder die besagte Kraft hervorgerufene mechanische Beanspruchung in einer solchen Weise elastisch reagiert, daß die Länge des vorgenannten Körpers (30) verändert wird, insbesondere aus einem Körper eines Teils, das mindestens einen Schenkel (34, 35) aufweist, der über eine elastische Verformungszone (31) in einer solchen Weise mit dem besagten Körper verbunden ist, daß er bei einer mechanischen Beanspruchung des Teils eine Winkelbewegung bezüglich des Körpers des Teils ausführt.

## Claims

1. Device for detecting a physical deviation of a component, comprising four electromagnets (11 - 14) connected in the form of a Wheatstone bridge (10), at least one electromagnet (11, 13) having its magnetic circuit open, the other electromagnets (12, 14) having their magnetic circuit closed, a moveable armature (15) located at a certain distance (E) from the ends of the abovementioned open magnetic circuit and connected to the component to be monitored, in such a way as to come progressively nearer to the said open magnetic circuit as a function of the value of the said physical deviation of the component to be monitored.

2. Device according to claim 1, characterized in that the Wheatstone bridge (10) comprises at least two electromagnets with an open magnetic circuit, which are connected in two non-contiguous branches.

3. Device according to claim 1 or 2, characterized in that it also possesses a threshold conditioning circuit (20) connected for receiving the detection signal (D) from the Wheatstone bridge (10) and at least one preferably adjustable threshold signal (S) and for generating at least one alarm signal (A) whenever the detection signal (D) exceeds the value of the threshold signal.

4. Device according to claim 3, characterized in that delay means (23, 24) are connected to the output of the threshold conditioning circuit, in order to delay the generation of the alarm signal or alarm signals (A).

5. Device according to any one of the preceding claims, characterized in that it comprises a deformation sensor consisting of a body (30) having at least one elastic deformation zone (31) capable of reacting elastically to an external mechanical stress exerted on the said body so as to change the length of the said body, one end of the body (30) being fixed to the housing of the detection bridge (10) and the other end of the body (30) being connected to the moveable armature (15) of the detector, in such a way that the moveable armature (15) is displaced relative to the housing of the detector as a function of the external mechanical stress exerted on the abovementioned body.

6. Device according to claim 5, characterized in that the sensor consists of a part (30) having at least one branch (34, 35) connected to the body of the part by means of an elastic deformation zone (31), so as to experience an angular movement relative to the body of the part under the effect of a mechanical stress exerted on the part.

7. Device according to claim 5 or 6, characterized in that the body (30) of the deformation sensor is equipped with at least one preferably adjustable stop (38, 39), to limit the deformation caused by a mechanical stress for the purpose of preventing buckling.

8. Device according to any one of the preceding claims, characterized in that it is associated with a deformation sensor comprising a body (30) having at least one elastic deformation zone (31) capable of reacting elastically to a mechanical stress caused by the said load or the said force, so as to change the length of the abovementioned body (30).

9. Device according to any one of claims 1 to 7, characterized in that it is associated with a deformation sensor consisting of a part (30) having at least one branch (34, 35) connected to the body of the part by means of an elastic deformation zone (31), so as to experience an angular movement relative to the body of the part under the effect of a mechanical stress exerted on the part.

10. Use of the device according to any one of claim 1 to 7 in a deformation sensor comprising a body (30) having at least one elastic deformation zone (31) capable of reacting elastically to a mechanical stress caused by the said load or the said force, so as to change the length of the abovementioned body (30), especially a body of a part comprising at least one branch (34, 35) connected to the said body by means of an elastic deformation zone (31), so as to experience an angular movement relative to the body of the part under the effect of a mechanical stress exerted on the part.
